# EUROPÄISCHE PATENTSCHRIFT

(11) **EP 0 637 099 B1**
(45) Veröffentlichungstag und Bekanntmachung des Hinweises auf die Patenterteilung: **18.03.1998**
(21) Anmeldenummer: 94106796.9
(22) Anmeldetag: 30.04.1994
(51) Int. Cl.: H01R 9/26, H01R 13/66

(54) **Reihenklemmenanordnung mit Überspannungsschutzorganen**
Rail-mounted terminal assembly with overvoltage protection devices
Barrettes à bornes munies de dispositifs de protection contre les surtensions

(30) Priorität: 30.07.1993 DE 4325614
(43) Veröffentlichungstag der Anmeldung: 01.02.1995
(73) Patentinhaber: Weidmüller Interface GmbH & Co., D-32760 Detmold (DE)
(72) Erfinder: Horn, Dietmar, D-32756 Detmold (DE); Strate, Klaus, D-32758 Detmold (DE)
(74) Vertreter: Stracke, Alexander, Dipl.-Ing.

(56) Entgegenhaltungen:
- EP-A- 0 364 745
- FR-A- 2 409 616
- US-A- 2 997 685
- US-A- 3 825 884
- US-A- 5 224 881

## Beschreibung

Die Erfindung betrifft eine Reihenklemmenanordnung, bestehend aus zwei oder mehr Reihenklemmen mit eingesetzten Überspannungsschutzorganen und einer quer zu den nebeneinander angeordneten Reihenklemmen in deren Anreihrichtung verlaufenden, ein Erdungspotential führenden Sammelschiene, wobei ein Kontaktelement eines jeden Überspannungsschutzorganes elektrisch mit der Sammelschiene und ein weiteres Kontaktelement eines jeden Überspannungsschutzorganes elektrisch mit einer Stromschiene in der jeweiligen Reihenklemme verbunden ist. Derartige Reihenklemmenanordnungen werden beispielsweise in Schaltschränken eingesetzt, um empfindliche elektronische Bauteile vor einer Zerstörung durch im Leitungsnetz auftretende Uberspannungsimpulse zu schützen. Beim Auftreten solcher Überspannungen werden diese mit Hilfe des Überspannungsschutzorganes einem vorhandenen Erdungspotential zugeführt, wobei das Überspannungsschutzorgan unbrauchbar wird, so daß ein schädlicher Einfluß auf die an der Reihenklemme angeschlossenen elektrischen und elektronischen Bauteile ausgeschlossen ist. Durch die Überspannung verfärben sich die Gehäuse der üblichen Überspannungsschutzorgane, so daß zu erkennen ist, welche Überspannungsschutzorgane dann gegen intakte Überspannungsschutzorgane auszutauschen sind. Aus dem Kartalog der Firma FUJI ELECTRIC, Ausgabe 1988, Katalognr. 88029 S.81, 82 sind Reihenklemmen mit Überspannungsschutzorganen bekannt, bei denen die Kontaktelemente der Überspannungsschutzorgane in Halteelemente eingreifen, die elektrisch leitend sein müssen und die mit der Strom- bzw. der Sammelschiene verbunden sind. Diese Halteelemente haben somit sowohl eine mechanische Haltefunktion wie auch eine elektrische Übertragungsfunktion. Von daher müssen bei der Materialwahl für derartige Bauteile funktionsbedingte Kompromisse eingegangen werden. Ferner treten bei den bekannten Reihenklemmen mehrere elektrische Kontaktübergänge auf, die jeweils mit einem entsprechenden Übergangswiderstand verbunden sind.

Aus der US-A-2 997 685 ist eine elektrische Verbinderanordnung bekannt, die fest montierte Stromschienen aufweist, mit denen Kontaktelemente elektrischer Steckelemente dadurch elektrisch kontaktiert werden, daß U-förmige Federelemente bei der Montage der Anordnung aufgesetzt werden, die die Kontaktkraft für die elektrische Kontaktierung zwischen den Kontaktelementen und den Stromschienen erzeugen. Die U-förmigen Federelemente müssen quer zu den Stromschienen angeordnet werden und sind für ihre Anbringung und Festlegung mit eigenen Befestigungselementen versehen.

Der vorliegenden Erfindung liegt die Aufgabe zugrunde, eine Reihenklemmenanordnung der gattungsgemäßen Art zu schaffen, die bei niedrigen Herstellungskosten durch ihren Aufbau besonders günstige elektrische Eigenschaften besitzt.

Die Aufgabe wird erfindungsgemäß dadurch gelöst, daß die Kontaktelemente der Überspannungsschutzorgane jeweils die Sammelschiene und die Stromschienen der Reihenklemmen direkt elektrisch kontaktieren und zur Erzeugung der mechanischen Kontaktkraft Federelemente vorgesehen sind, die einen U-förmigen Grundkörper und zwei sich gegenüberliegende, einseitig über den Grundkörper hinaus verlängerte Federschenkel aufweisen, die ihrerseits federnd auf die Sammelschiene und die Stromschienen aufgesteckt sind und mit denen die Kontaktelemente an die Sammelschiene und die Stromschienen angedrückt sind.

Durch die direkte Kontaktierung der Kontaktelemente der Überspannungsschutzorgane mit den Stromschienen und der Sammelschiene werden je nach Bauart herkömmlicher Reihenklemmenanordnungen der gattungsgemäßen Art mindestens zwei Stromübergangsstellen mit entsprechenden Stromübergangswiderständen eingespart. Die eingesetzten Federelemente haben nur noch die rein mechanische Funktion, die für einen guten Stromübergang notwendige mechanische Kontaktkraft bereitzustellen. Bei der Materialwahl für die Federelemente kann man sich somit ganz auf optimale Federeigenschaften konzentrieren. Ferner trägt der nicht benötigte Stromdurchfluß durch die Federelemente dazu bei, Alterungserscheinungen des Werkstoffmateriales infolge Erwärmung auszuschließen. Dies ist dort von Bedeutung, wo die Zeitintervalle zwischen einem Austausch von Überspannungeschutzorganen relativ lang sind.

Die speziellen erfindungsgemäßen Federelemente sind ferner unter dem Gesichtspunkt ihrer Herstellung und ihrer Montage besonders kostengünstig. Sie benötigen keine eigenen Befestigungselemente und können im Rahmen des Zusammenbaus der Reihenklemmen ohne zusätzliche Anschlußarbeiten einfach in das Gehäuse eingesetzt werden, und zwar im Hinblick auf die geringe Baubreite der Reihenklemme so, daß sie in Längsrichtung der Stromschienen im Reihenklemmengehäuse angeordnet sind. Es besteht der weitere Vorteil, daß durch Nachrüsten von Reihenklemmen mit zwei derartigen Federelementen, einem Schutzorgan und dem Vorsehen einer Sammelschiene auf einfache Weise die Funktion vorhandener Reihenklemmen verändert bzw. erweitert werden kann.

Weitere Ausgestaltungen des Gegenstandes der Erfindung ergeben sich aus den Merkmalen der Unteransprüche.

Da Reihenklemmen üblicherweise innerhalb von Schaltschränken auf genormten Tragschienen festgelegt sind, läßt sich für den Anwendungsfall, daß diese Tragschienen auch als die das Erdungspotential führenden Sammelschienen verwendet werden, die Kontaktierung mittels eines Federelementes mit dem dann in der Reihenklemme vorhandenen, mit deren Stromschiene einstückig elektrisch leitend verbundenen Kontaktfuß durchführen.

Im folgenden werden anhand der beigefügten Zeichnungen Ausführungsbeispiele des Gegenstandes der Erfindung näher beschrieben.

Es zeigen:
- Fig. 1: einen Querschnitt durch eine Reihenklemme einer erfindungsgemäßen Reihenklemmenanordnung
- Fig. 2: vergrößerte perspektivische Darstellung eines Stromschienenstücks der Reihenklemme aus Fig. 1 mit eingelegtem Federelement
- Fig. 3: Beispiel einer erfindungsgemäßen Reihenklemmenanordnung mit direkter Kontaktierung der Tragschiene
- Fig. 4: eine erfindungsgemäße Reihenklemmenanordnung mit Schutzleiteranschluß

Die erfindungsgemäße Reihenklemmenanordnung besteht aus mehreren nebeneinander mit Hilfe von Rastfüßen 18 und 19 auf einer Tragschiene 3 festgelegten Reihenklemmen 1. In dem aus Kunststoff gefertigten Reihenklemmengehäuse 10 ist eine Stromschiene 4 angeordnet, die an beiden Enden mit Schraubanschlüssen 12 versehen ist, an die beidseitig je ein durch die Einführöffnung 11 zugeführter Leiter angeschlossen werden kann. An der Oberseite des Reihenklemmengehäuses 10 befindet sich eine Ausnehmung, die Platz für ein Überspannungsorgan 2 bietet. Das Überspannungsorgan 2, z.B. ein Varistor, besitzt eine runde plättchenförmige Gestalt, an seiner Unterseite stehen zwei im parallelen Abstand zueinander angeordnete Kontaktelemente 8 hervor. Unterhalb des Überspannungsschutzorgans 2 befindet sich im Innern des Reihenklemmengehäuses 10 eine Sammelschiene 5, die üblicherweise sich senkrecht zur Zeichenebene durch mehrere auf der Tragschiene 3 nebeneinander angeordnete Reihenklemmen 1 erstreckt. Durch die Anordnung der Sammelschiene 5 über der Stromschiene 4 ist es möglich, diese nach Montage der Reihenklemmen z.B auf der Tragschiene 3 von oben in die Reihenklemmen einsetzen und bei Bedarf entfernen zu können. Die Sammelschiene 5 ist durch eine Kappe 15 von oben abgedeckt, die mit dem Reihenklemmengehäuse 10 durch eine Nase 16 verrastet ist.

Die beiden Kontaktelemente 8 des Überspannungsschutzorgans 2 sind durch Gehäuseöffnungen 17 so in das Reihenklemmengehäuse 10 eingesteckt, daß ein Kontaktelement 8 die Sammelschiene 5 seitlich berührt und das andere Kontaktelement einen Schenkel der im Gehäuse U-förmig verlaufenden Stromschiene 4 berührt. Die mechanische Kontaktkraft zwischen Stromschiene 4, Sammelschiene 5 und den jeweiligen Kontaktelementen 8 wird durch Federelemente 6 erzeugt. Aus Figur 2 ist durch die vergrößerte perspektivische Darstellung eines Teils der Stromschiene 4, des Kontaktelementes 8 sowie des Federelementes 6 der Aufbau dieses Federelementes verdeutlicht.

Das Federelement 6 besitzt einen U-förmig gestalteten Grund körper 20, der die Stromschiene 4 einseitig umgreift. Die beiden Schenkel des U-förmigen Grundkörpers 20 sind einseitig nach oben verlängert und bilden die Federschenkel 21 und 22. Die dem Grundkörper abgewandten, nach oben gerichteten freien Enden der Federschenkel 21 und 22 sind an ihrem Ende konvex zueinander gewölbt, so daß sich zwischen den einander zugewandten Flächen der Federschenkel 21 und 22 aufgrund der Wölbung ein geringerer Abstand ergibt als der der beiden Schenkel im Bereich des Grundkörpers 20. Die Außenwölbungen der Federschenkel 21 und 22 bilden somit zwei Kontaktflächen 23 und 24, zwischen denen die nebeneinander angeordnete Stromschiene 4 und ein Kontaktelement 8 des überspannungsschutzorgans 2 gegeneinander gedrückt werden. Durch die Tatsache, daß das äußerste freie Ende des Federschenkels 22, der sich in direktem Kontakt mit dem Kontaktelement 8 befindet, von der Stromschiene 4 weg nach außen gewölbt ist, wird bei einem eventuell notwendigen Auswechseln des überspannungsschutzorgans 2 ein Einschieben des Kontaktelementes 8 zwischen die Kontaktfläche 23 und die Stromschiene 4 erleichtert. Die Federlemente 6 können aus Metall hergestellt werden, es ist jedoch ebenso gut denkbar, die besonderen elastischen Eigenschaften bestimmter Kunststoffe für die Bereitstellung der notwendigen Kontaktkraft zu nutzen.

In Figur 3 ist eine Bauvariante einer Reihenklemme mit Überspannungsschutzorgan dargestellt, bei der das Überspannungsschutzorgan 2 nicht in einer Ausnehmung an der Oberseite des Reihenklemmengehäuses 10 angeordnet ist, sondern sich seitlich neben dem Gehäuse befindet. Die Stromschiene 4 ist in diesem Ausführungsbeispiel ebenfalls mit zwei Klemmenanschlüssen 12 versehen und geradlinig von einer Seite zur andern Seite des Reihenklemmengehäuses 10 geführt. Die Stromschiene 4 besitzt einen U-förmig in Richtung der Tragschiene nach unten gebogenen Teil 9, wobei ein Schenkel des U-förmigen Teils parallel zu waagerechten Umkantungen 33 der Tragschiene 3 ausgerichtet ist. Der.Abstand der Umkantung 33 und des parallelen Schenkels des Teils 9 ist so bemessen, daß er im wesentlichen dem Abstand der beiden Kontaktelemente 8 des Überspannungsschutzorganes 2 entspricht. Die Kontaktelemente 8 sind durch seitliche Öffnungen 35 in das Reihenklemmengehäuse 10 eingeschoben, berühren mit ihren Enden die Oberseite der Umkantung 33 sowie die Unterseite des Schenkels des Teiles 9, wobei an jeder Berührungsstelle je ein Federelement 6 so angeordnet ist, daß die notwendige Kontaktkräfte durch die Federschenkel 21 und 22 aufgebracht werden können. Diese Anordnung des Überspannungsschutzorganes 2 hat insbesondere den Vorteil, daß die im Ausführungsbeispiel der Figur 1 notwendige Sammelschiene zur Führung des Erdungspotentials bei dem Ausführungsbeispiel der Figur 3 entfallen kann, falls die Tragschiene 3 an das Erdungs-potential angeschlossen ist.

In Figur 4 ist eine Reihenklemme dargestellt, bei der ein Kontaktelement 8 des Überspannungschutzorganes 2 mit einem Kontaktfuß 30 elektrisch verbunden ist. Der Kontaktfuß 30 erfüllt üblicherweise sowohl die mechanische Funktion der Festklemmung der Reihenklemme auf der Tragschiene 3 als auch die einer elektrischen Verbindung mit der Tragschiene 3, die in diesem Anwendungsfall als die das Erdpotential führende Sammelschiene dient. Wie die Figur 4 zeigt, besitzt der Kontaktfuß 30 eine im Winkel von 90 Grad zur Oberseite des Reihenklemmengehäuses hochstehende Kontaktlasche 32, die in einfacher weise von einem der Kontaktelemente 8 des Überspannungsschutzorganes 2 seitlich berührt wird. Das andere Kontaktelement 8 berührt seitlich einen im Winkel von der Stromschiene 4 abgehenden Steg 31, wobei auch hier an den Kontaktstellen je ein Federelement 6 zur Bereitstellung der Kontaktkraft angeordnet.

## Patentansprüche

1. Reihenklemmenanordnung, bestehend aus zwei oder mehr Reihenklemmen (1) mit eingesetzten Überspannungsschutzorganen (2) und einer quer zu den nebeneinander angeordneten Reihenklemmen (1) in deren Anreihrichtung verlaufenden, ein Erdungspotential führenden Sammelschiene (3, 5), wobei ein Kontaktelement (8) eines jeden Überspannungsschutzorganes (2) elektrisch mit der Sammelschiene (3, 5) und ein weiteres Kontaktelement (8) eines jeden Überspannungsschutzorganes (2) elektrisch mit einer Stromschiene (4) in der jeweiligen Reihenklemme (1) verbunden ist, **dadurch gekennzeichnet, daß** die Kontaktelemente (8) der Überspannungsschutzorgane (2) jeweils die Sammelschiene (3, 5) und die Stromschienen (4) der Reihenklemmen (1) direkt elektrisch kontaktieren und daß zur Erzeugung der mechanischen Kontaktkraft Federelemente (6) vorgesehen sind, die einen U-förmigen Grundkörper (20) und zwei sich gegenüberliegende, einseitig über den Grundkörper hinaus verlängerte Federschenkel (21 und 22) aufweisen, die ihrerseits federnd auf die Sammelschiene (3, 5) und die Stromschienen (4) aufgesteckt sind und mit denen die Kontaktelemente (8) an die Sammelschiene (3, 5) und die Stromschienen (4) angedrückt sind.

2. Reihenklemmenanordnung nach Anspruch 1, **dadurch gekennzeichnet, daß** die Federschenkel (21, 22) an ihren dem Grundkörper (20) abgewandten Ende konvex zueinander gewölbt sind.

3. Reihenklemmenanordnung nach Anspruch 1, **dadurch gekennzeichnet, daß** die das Erdungspotential führende Sammelschiene durch eine Tragschiene (3) gebildet ist, auf dieser ein Kontaktfuß (30) der Reihenklemme (1) festgelegt ist und ein Kontaktelement (8) des Überspannungsschutzorganes (2) eine Kontaktlasche (32) des Kontaktfußes (30) direkt elektrisch kontaktiert und daran mittels des Federelementes (6) federnd angedrückt ist.

4. Reihenklemmenanordnung nach Anspruch 1 oder 2, **dadurch gekennzeichnet, daß** das Federelement (6) zur Erzeugung der Kontaktkraft zwischen dem Kontaktelement (8) des Überspannungsschutzorganes (2) und der Sammelschiene (5) in der Anschlußebene der Reihenklemme (1) angeordnet ist.

## Claims

1. A modular terminal arrangement comprising two or more modular terminals (1) with inserted overvoltage protection members (2) and a bus bar (3, 5) which carries an earth potential and which extends transversely with respect to the juxtaposed modular terminals (1) in the direction in which they are arranged in a row with each other, wherein a contact element (8) of each overvoltage protection member (2) is electrically connected to the bus bar (3, 5) and a further contact element (8) of each overvoltage protection member (2) is electrically connected to the current bar (4) in the respective modular terminal (1), characterised in that the contact elements (8) of the overvoltage protection members (2) respectively directly electrically contact the bus bar (3, 5) and the current bars (4) of the modular terminals (1) and that to produce the mechanical contact force there are provided spring elements (6) which have a U-shaped main body (20) and two mutually oppositely disposed spring limbs (21 and 22) which are extended at one side beyond the main body and which in turn are resiliently fitted on to the bus bar (3, 5) and the current bars (4) and with which the contact elements (8) are pressed against the bus bar (3, 5) and the current bars (4).

2. A modular terminal arrangement according to claim 1 characterised in that the spring limbs (21, 22) are curved convexly towards each other at their ends which are remote from the main body (20).

3. A modular terminal arrangement according to claim 1 characterised in that the bus bar carrying the earth potential is formed by a carrier bar (3) on which a contact foot (30) of the modular terminal (1) is fixed and a contact element (8) of the overvoltage protection member (2) directly electrically contacts a contact tongue (32) of the contact foot (30) and is pressed resiliently thereagainst by means of the spring element (6).

4. A modular terminal arrangement according to claim 1 or claim 2 characterised in that the spring element (6) for producing the contact force between the contact element (8) of the overvoltage protection member (2) and the bus bar (5) is arranged in the connecting plane of the modular terminal (1).

## Revendications

1. Dispositif à barrettes de bornes, constitué de deux barrettes de bornes (1) ou plus avec organes de protection contre les surtensions (2) insérés et une barre collectrice (3, 5), s'étendant transversalement aux barrettes de bornes (1) disposées côte à côte, dans leur direction d'alignement, conduisant un potentiel de mise à la terre, un élément de contact (8) de chaque organe de protection contre les surtensions (2) étant relié électriquement à la barre collectrice (3, 5) et un autre élément de contact (8) de chaque organe de protection contre les surtensions (2) étant relié électriquement à une barre conductrice (4) dans la barrette de bornes (1) respective, caractérisé en ce que les éléments de contact (8) des organes de protection contre les surtensions (2) sont chacun directement en contact électrique avec la barre collectrice (3, 5) et avec les barres conductrices (4) des barrettes de bornes (1) et en ce que pour produire la force de contact mécanique sont prévus des éléments élastiques (6), qui présentent un corps de base (20) en U et deux branches élastiques (21 et 22) opposées l'une à l'autre, prolongées d'un côté au-delà du corps de base, qui de leur côté sont emboîtées élastiquement sur la barre collectrice (3, 5) et les barres conductrices (4) et avec lesquelles les éléments de contact (8) sont pressés contre la barre collectrice (3, 5) et les barres conductrices (4).

2. Dispositif à barrettes de bornes selon la revendication 1, caractérisé en ce que les branches élastiques (21, 22) sont courbées l'une vers l'autre, de manière convexe, à leurs extrémités tournées à l'opposé du corps de base (20).

3. Dispositif à barrettes de bornes selon la revendication 1, caractérisé en ce que la barre collectrice, guidant le potentiel de mise à la terre, est formée par un rail de support (3), sur lequel est fixé un pied de contact (30) de la barrette de bornes (1) et un élément de contact (8) de l'organe de protection contre les surtensions (2) est en contact électrique direct avec une languette de contact (32) du pied de contact (30) et est pressé contre celle-ci, de manière élastique, au moyen de l'élément élastique (6).

4. Dispositif à barrettes de bornes selon la revendication 1 ou 2, caractérisé en ce que pour produire la force de contact entre l'élément de contact (8) de l'organe de protection contre les surtensions (2) et la barre collectrice (5), l'élément élastique (6) est monté dans le plan de branchement de la barrette de bornes (1).
